# EUROPÄISCHE PATENTSCHRIFT

(11) **EP 1 379 818 B1**
(45) Veröffentlichungstag und Bekanntmachung des Hinweises auf die Patenterteilung: **27.01.2010**
(21) Anmeldenummer: 02724272.6
(22) Anmeldetag: 04.04.2002
(51) Int. Cl.: F25D 23/02

(54) **KÄLTEGERÄT MIT TÜRSICHERUNG**
REFRIGERATOR WITH DOOR SECURITY DEVICE
APPAREIL FRIGORIFIQUE AVEC SECURITE DE PORTE

(30) Priorität: 09.04.2001 DE 10117782
(43) Veröffentlichungstag der Anmeldung: 14.01.2004
(62) Teilanmeldung aus: 09009644.7
(73) Patentinhaber: BSH Bosch und Siemens Hausgeräte GmbH, 81739 München (DE)
(72) Erfinder: STROBEL, Manfred, 89129 Langenau (DE)
(86) Internationale Anmeldenummer: PCT/EP2002/003752
(87) Internationale Veröffentlichungsnummer: WO 2002/081989

(56) Entgegenhaltungen:
- EP-A- 1 077 354
- FR-A- 1 306 159
- FR-A- 2 468 089
- FR-A- 2 655 369
- GB-A- 2 215 761

## Beschreibung

Die vorliegende Erfindung betrifft ein Kältegerät mit einem Gerätegehäuse und wenigstens einer Tür, die wenigstens einen wärmeisolierten Innenraum umschließen. Derartige Kältegeräte sind üblicherweise an ihren Türen mit einer umlaufenden Magnetdichtung ausgestattet, die im geschlossenen Zustand der Tür den Innenraum weitgehend luftdicht verschließt und darüber hinaus durch eine zwischen der Dichtung und einem Türrahmen am Gerätegehäuse wirkende Magnetkraft die Tür in geschlossener Stellung hält. Die Reichweite dieser Magnetkraft ist allerdings sehr kurz. Es läßt sich daher nicht zuverlässig vermeiden, dass die Tür nicht vollständig zufällt, sondern einen Spalt breit offen stehen bleibt, ohne dass dies dem Kältegerät von außen in auffälliger Weise anzusehen ist.

Besonders störend ist dieses Problem bei Kältegeräten mit zwei oder mehr Türen, die nicht luftdicht voneinander getrennte Innenräume verschließen. Bei diesen Innenräumen kann es sich z.B. um ein Gefrierfach und ein Kühlfach eines Kombinations-Kältegeräts handeln, oder auch um ein im Kühlfach und ein sogenanntes Kellerfach, das auf einer höheren Temperatur als das Kühlfach gehalten wird und eventuell lediglich durch Luftaustausch mit dem Kühlfach gekühlt wird. Wenn nämlich bei einem solchen Gerät eine Tür zugeschlagen wird, kann der daraus resultierende Druckstoß dazu führen, dass die jeweils andere Tür einen geringen, kaum sichtbaren Spalt, aufspringt, woraus ein vorzeitiges übermässiges Vereisen des Verdampfers und somit ggf. ein Geräteausfall resultiert. Um dies zu verhindern, ist eine Sicherungseinrichtung notwendig.

Hierbei, wäre es denkbar, als Sicherungseinrichtung ein Schloss vorzusehen. Kältegeräte mit Schloss zur Sicherung gegen ungefugten Zugriff sind bekannt. Ein solches Schloss umfasst im allgemeinen zwei Elemente, ein Riegelteil und einen mit dem Riegelteil welchselwirkenden Vorsprung, von denen eines die Tür und das andere das Gerätegehäuse des Kältegeräts als Träger hat. Sie haben aber den Nachteil, dass das Schloss zum Verhindern eines unbeabsichtigten Aufspringens vom Benutzer gezielt verriegelt werden müsste.

Ein Kältegerät gemäß dem Oberbegriff von Anspruch 1 ist aus FR-A-2 655 369 bekannt.

Ausgehend von diesem Stand der Technik ist es Aufgabe der vorliegenden Erfindung, durch einfache konstruktive Maßnahmen ein Kältegerät mit einer verbesserten Türsicherungseinrichtung zu schaffen.

Die Aufgabe wird durch die Merkmale von Anspruch 1 gelöst. Diese Merkmale ermöglichen eine einfache Montage des ersten Elements.

Vorzugsweise weist das Riegelteil zwei voneinander abgewandte Schrägflächen zum Wechselwirken mit dem Vorsprung auf. Beim Öffnen der Tür wird so zunächst das Riegelteil durch Gleiten einer der Schrägflächen am Vorsprung zurückgedrängt, während anschließend die über das Riegelteil auf die zweite Schrägfläche ausgeübte Kraft die Tür in Richtung vollständiger Öffnung treibt; bei einer Schließbewegung sind die Verhältnisse umgekehrt. Ein von einem Benutzer nicht erkennbarer Öffnungsspalt der Tür ist damit stets sicher vermieden, da die Tür durch die über einen Scheitel miteinander verbundene Schrägflächen entweder in Schließ- oder in Öffnungsstellung gedrückt wird.

Reibungskräfte zwischen den zwei Elementen werden gering gehalten, wenn der Vorsprung durch eine um einen Zapfen drehbare Rolle gebildet ist.

Vorzugsweise hat das erste Element das Gehäuse des Kältegeräts und das zweite Element dessen Tür als Träger.

Einer besonders für Einbau-Kältegeräte bevorzugten Ausgestaltung zufolge ist das Gehäuse des ersten Elements am Gehäuse des Kältegeräts so montiert, dass es einen Lagerwinkel der Tür umschließt.

Selbstverständlich kann jede Tür eines mehrtürigen Kältegeräts eigens mit einer Sicherungseinrichtung versehen sein. Eine einfachere Lösung ist jedoch, dass erste Element mit einem zweiten Riegelteil zum Wechselwirken mit einem Vorsprung der zweiten Tür auszurüsten.

In diesem Fall genügt eine einzige Feder, um eine Rückstellkraft auf beide Riegelteile auszuüben.

Dabei können die zwei Riegelteile jeweils unabhängig von einander beweglich sein, und die Feder übt jeweils entgegengesetzt gerichtete Kräfte auf die zwei Riegelteile aus.

Weitere Merkmale und Vorteile der Erfindung ergeben sich aus der nachfolgenden Beschreibung von Ausführungsbeispielen mit Bezug auf die beigefügten Zeichnungen. Es zeigen:
- Fig. 1: eine perspektivische Ansicht eines erfindungsgemäßen Stand-Kältegeräts;
- Fig. 2: eine Draufsicht auf die Oberseite einer Tür des Kältegeräts aus Fig. 1, wobei die Türsicherungseinrichtung im Schnitt gezeigt ist;
- Fig. 3: einen Schnitt durch das obere Abdeckprofil der Tür aus Fig. 2 in einem Schnitt entlang der Linie III-III;
- Fig. 4: eine Vorderansicht der oberen Türaufhängung eines Einbau-Kältegeräts gemäß der Erfindung;
- Fig. 5: einen Schnitt entlang der Ebene V-V aus Fig. 4 in einem geschlossenen Zustand der Tür;
- Fig. 6: einen Schnitt entlang der gleichen Ebene V-V in einem teilweise geöffneten Zustand der Tür;

Fig. 1 zeigt in einer perspektivischen Ansicht ein Stand-Kältegerät als erstes Ausführungsbeispiel der vorliegenden Erfindung.

Das Kältegerät hat drei Innenräume, ein Gefrierfach 1, ein Kühlfach 2 und ein Kellerfach 3, die jeweils durch Türen 4, 5 bzw. 6 verschließbar sind. An der Frontseite 7 des Gerätegehäuses 8 des Kältegeräts sind jeweils in einer einem Spalt zwischen zwei der Türen 4, 5 bzw. 5, 6 entsprechenden Höhe erste Elemente 9 einer Türsicherungseinrichtung angeordnet. Zu den ersten Elementen 9 komplementäre zweite Elemente 10 sind jeweils an einen unteren Rand der Tür 4, einem oberen oder unteren Rand der Tür 5 und einem oberen Rand 11 der Tür 6 montiert, wobei in der Fig. lediglich ein von dem oberen Rand 11 vorspringendes zweites Element 10 sichtbar ist.

Die Elemente 9, 10 sind von der Mitte der Vorderfront 7 jeweils zu derjenigen Seite des Kältegeräts, im Falle der Fig. 1 der rechten Seite, versetzt, an der die schwenkbaren Türen 4, 5 angeschlagen sind. Die Elemente 9, 10 der Türsicherungseinrichtung für die Tür 6 des Kellerfachs, die nicht schwenkbar ist, sondern an einem Auszugmechanismus geführt ist, könnten auch mittig an der Vorderfront 7 montiert sein, um ein Verkanten des Auszugmechanismus beim Öffnen und Schließen auszuschließen, oder es könnten jeweils ein weiteres erstes und zweites Element 9, 10 symmetrisch zu den gezeigten an der linken Seite der Vorderfront 7 montiert sein.

Aufbau und Funktionsweise der Elemente 9, 10 der Türsicherungseinrichtung sind in den Figs. 2 und 3 dargestellt. Fig. 2 zeigt einen horizontalen Schnitt durch den rechten vorderen Eckbereich des Gerätegehäuses 8 in Höhe des oberen der zwei ersten Elemente 9 zwischen den Türen 4, 5. Man erkennt das erste Element 9 im Schnitt sowie die darunterliegende Tür 5 des Kühlfachs 2. Der obere Rand der Tür 5 ist durch ein Kunststoff-Formteil 12 gebildet, das in Fig. 3 in einen Schnitt entlang der Ebene III-III von Fig. 2 gezeigt ist.

In das Formteil 12 ist hier ein Schaft 13 eingelassen, der mit dem Formteil über eine breite umlaufende Krempe 15 fest verbunden und so gegen ein Verkippen aufgrund von beim Öffnen und Schließen der Tür 5 wirkenden Kräften gesichert ist. In den Schaft 13 ist eine Schraube 14 eingeschraubt, deren Kopfbereich einen Zapfen 16 bildet, an dem eine Rolle 17 drehbar gehalten ist.

Bei ausreichender Festigkeit des Materials des Formteils 12 könnte der Schaft 13 selbstverständlich auch einstückig mit dem Formteil 12 ausgebildet sein.

Zapfen 16 und Rolle 17 bilden gemeinsam einen Vorsprung 18 eines zweiten Elements 10 der Türsicherungseinrichtung, das mit dem ersten Element 9 wechselwirkt.

Das erste Element 9 ist, wie insbesondere in Fig. 2 zu erkennen, im wesentlichen aufgebaut aus einem Gehäuse 19, dessen Rückseite durch Schrauben 20 an der Frontseite 7 des Kältegerätegehäuses 8 befestigt ist, zwei in dem Gehäuse 19 schwenkbar angeordneten Riegelteilen 21, und einer Druckfeder 22, die innerhalb des Gehäuses 19 zwischen den Riegelteilen 21 angeordnet ist und diese auseinandertreibt. Komplementär zu den zwei Riegelteilen 21 trägt die Tür 5 zwei Vorsprünge 18.

In der in Fig. 2 gezeigten geschlossenen Stellung der Tür 5 liegen die Vorsprünge 18 jeweils an einer ersten Schrägfläche 23 der Riegelteile 21 an. Wenn die Tür geöffnet wird, werden die Riegelteile 21 ins Innere des Gehäuses 19 gegen die Rückstellkraft der Druckfeder 22 zurückgedrängt, wobei die Rollen 17 jeweils an der zugeordneten Schrägfläche 23 abrollen. So lange die Vorsprünge 18 mit den ersten Schrägflächen 23 in Kontakt sind, üben sie durch die Rückstellkraft der Feder 22 eine Kraft in Schließrichtung auf die Tür 5 aus. Wenn die Tür 5 weiter geöffnet wird, kommen die Vorsprünge 18 schließlich in Kontakt mit zweiten Schrägflächen 24 der Riegelteile 21, die von den ersten Schrägflächen 23 abgewandt sind und die eine Kraft in Öffnungsrichtung auf die Tür 5 ausüben. Durch diese Konstruktion ist gewährleistet, dass die Tür nur in einem vollständig geschlossenen Zustand oder in einem so weit geöffneten Zustand stehen bleiben kann, dass das Offenstehen der Tür für einen Benutzer nicht zu übersehen ist. Aus allen dazwischenliegenden Positionen fällt die Tür entweder selbsttätig zu, oder sie geht so weit auf, dass dies für den Benutzer nicht zu übersehen ist.

Da zum Öffnen der Tür 5 der Widerstand der Feder 22 zu überwinden ist, ist ein unbeabsichtigtes Aufspringen der Tür 5, etwa wenn die Tür 4 oder 6 zugeschlagen wird, ausgeschlossen.

Jedes Riegelteil 21 ist im wesentlichen plattenförmig und trägt an seiner Ober- und Unterseite einen langgestreckten Steg 25, der in vollständig geöffnetem Zustand der Tür, wenn das Riegelteil 21 nicht mehr im Kontakt mit dem zugeordneten Vorsprung 18 ist, gegen einen Rand eines Schlitzes des Gehäuses 19 stößt, aus dem die zwei Schrägflächen 23, 24 herausragen. Der Steg 25 sorgt so dafür, dass auch im geöffneten Zustand der Tür die zwei Riegelteile 21 sich unter dem Einfluss der Feder 22 nicht weiter von einander fortbewegen können, als in Fig. 2 gezeigt.

Zwei nach oben und unten von jedem Riegelteil 21 vorspringende Zapfen definieren eine Achse 26 für die Schwenkbewegung der Riegelteile. Ein Lager für die Achse 26 ist einerseits durch das Gehäuse 19, andererseits durch die Frontseite 7 begrenzt. Diese Konstruktion ermöglicht es, das erste Element 9 bequem durch Einschieben der Riegelteile 21 und der Druckfeder 22 in das Gehäuse 19 von dessen offener Rückseite her zusammenzusetzen; nachdem das Gehäuse 19 mit seiner Rückseite an der Frontseite 7 montiert ist, ist ein Entweichen der Riegelteile 21 und der Feder 22 nicht mehr möglich.

Selbstverständlich kann von den zwei Vorsprüngen 18, mit denen das in Fig. 2 gezeigte erste Element 9 wechselwirkt, auch einer an der Tür 5 und der zweite an der darüber montierten Tür 4 angebracht sein. Auf diese Weise kann das erste Element 9 zum Sichern beider Türen gleichzeitig dienen.

Fig. 4 zeigt eine zweite Ausgestaltung der Erfindung anhand einer Vorderansicht des rechten oberen Eckbereichs eines Einbau-Kältegeräts. Zu sehen ist ein Teil der Frontseite 37 des Kältegeräts sowie einer Tür 35. Eine Möbelplatte, die im eingebauten Zustand des Geräts die Tür 35 und die Frontseite 37 verdeckt, ist in der Fig. fortgelassen. Die Tür 35 ist rechts angeschlagen, ein oberer Lagerwinkel des Türgelenks ist hinter einem Gehäuse 38 verborgen, aus dem ein Gelenkzapfen 36 nach unten herausragt und in die Tür 35 eingreift.

Das Gehäuse 38 ist Teil eines ersten Elements 39 einer Türsicherungseinrichtung, die, wie insbesondere der in Fig. 5 gezeigte Schnitt entlang der Linie V-V aus Fig. 4 zeigt, weitgehend analog zum ersten Element der Figs. 2 und 3 aufgebaut ist. Das erste Element 39 umfasst ein einziges Riegelteil 51, das von einer Druckfeder 52 in eine Stellung gedrückt wird, in der es aus einem Fenster des Gehäuses 38 herausragt. Die Druckfeder 52 ist mit ihrem vom Riegelteil 51 abgewandten Ende an einer Innenwand 57 des Gehäuses 38 abgestützt. Der Aufbau des zweiten Elements 40 der Türsicherungseinrichtung unterscheidet sich nicht von dem mit Bezug auf die Figs. 2 und 3 beschriebenen Aufbau des zweiten Elements 10. Auch die Wirkungsweise der zwei Schrägflächen 53, 54 des Riegelteils 51 ist die gleiche wie oben beschrieben.

An der von der Druckfeder 52 abgewandten Seite der Innenwand 57 ist in dem Gehäuse 38 ein Lagerwinkel 58 für die Drehaufhängung der Tür 35 untergebracht. Eine an den Lagerwinkel angeformte Befestigungslasche 59 ist durch zwei Schrauben 60 an der Frontseite 37 befestigt. Das Gehäuse 38 verdeckt die Befestigungslasche 59.

Fig. 6 zeigt einen Schnitt entlang der Ebene V-V aus Fig. 4, in dem die Tür teilweise geöffnet ist. Das zweite Element 40 berührt den Scheitel des Riegelteils 51 am Übergang zwischen dessen erster und zweiter Schrägfläche 53, 54. Dies ist die Position maximaler Kompression der Druckfeder 52. Wenn die Tür minimal weiter geöffnet wird, rollt das zweite Element auf der zweiten Schrägfläche 54 ab, und die Tür wird aufgestoßen; wird sie aus dieser Stellung heraus minimal weiter geschlossen, rollt das zweite Element 40 an der ersten Schrägfläche 53 ab, und die Tür fällt zu.

## Patentansprüche

1. Kältegerät mit einem Gerätegehäuse (8) und wenigstens einer Tür (4, 5, 6), die wenigstens einen wärmeisolierten Innenraum (1, 2, 3) umschließen, und mit einer Türsicherungseinrichtung mit zwei Elementen (9, 10; 39, 40; 69, 70), von denen eines (10, 40, 70) die Tür (4, 5, 6) und das andere (9, 39, 69) das Gerätegehäuse (8) als Träger hat und die beim Öffnen und Schließen der Tür (4, 5, 6) eine Relativbewegung ausführen, wobei das erste (9, 39, 69) der zwei Elemente ein quer zu der Relativbewegung gegen eine Rückstellkraft verschiebbares Riegelteil (21, 51, 81) und das zweite (10, 40, 70) einen mit dem Riegelteil wechselwirkenden Vorsprung (18, 48) umfasst, wobei das Riegelteil zu Beginn einer Öffnungsbewegung der Tür durch den Vorsprung entgegen der Rückstellkraft verdrängbar ist, **dadurch gekennzeichnet, dass** das erste Element (9, 39) ein Gehäuse (19, 38) besitzt, in dem das Riegelteil (21, 51) um eine Achse (26) schwenkbar montiert ist, wobei ein Lager für die Achse (26) einerseits durch das Gehäuse (19, 38) des ersten Elements (9, 39) und andererseits durch den Träger des ersten Elements (9, 39) gebildet ist.

2. Kältegerät nach Anspruch 1, **dadurch gekennzeichnet, dass** das Riegelteil (21, 51, 81) zwei voneinander abgewandte Schrägflächen (23, 24; 53, 54; 83, 84) zum Wechselwirken mit dem Vorsprung (18, 48) aufweist.

3. Kältegerät nach einem der vorhergehenden Ansprüche, **dadurch gekennzeichnet, dass** der Vorsprung (18, 48) eine um einen Zapfen drehbare Rolle (17, 47, 77) umfasst.

4. Kältegerät nach einem der vorhergehenden Ansprüche, **dadurch gekennzeichnet, dass** das erste Element (9, 39, 69) das Gerätegehäuse (8) und das zweite Element (10, 40, 70) die Tür (4, 5, 6) als Träger hat.

5. Kältegerät nach Anspruch 4, **dadurch gekennzeichnet, dass** das Gehäuse (49) des ersten Elements einen Lagerwinkel (58) der Tür (5) umschließt.

6. Kältegerät nach Anspruch 4, **dadurch gekennzeichnet, dass** das erste Element (9) ein zweites Riegelteil (21; 83, 84) zum Wechselwirken mit einem zweiten Vorsprung (18) aufweist.

7. Kältegerät nach Anspruch 6, **dadurch gekennzeichnet, dass** der zweite Vorsprung (18) an einer zweiten Tür des Kältegeräts montiert ist.

8. Kältegerät nach Anspruch 6 oder 7, **dadurch gekennzeichnet, dass** die Rückstellkraft auf beide Riegelteile (21) durch eine auf beide wirkende Feder (22) erzeugt ist.

9. Kältegerät nach Anspruch 8, **dadurch gekennzeichnet, dass** die Feder (22) jeweils entgegengesetzt gerichtete Kräfte auf die zwei Riegelteile (21) ausübt.

## Claims

1. Refrigerating appliance with a appliance housing (8) and at least one door (4, 5, 6), which enclose at least one thermally insulating interior space (1, 2, 3), and with a door securing device with two elements (9, 10; 39, 40; 69, 70), of which one (10, 40, 70) has the door (4, 5, 6) as support and the other (9, 39, 69) has the appliance housing (8) as support and which execute a relative movement during opening and closing of the door (4, 5, 6), wherein the first (9, 39, 69) of the two elements comprises a locking part (21, 51, 81) displaceable transversely to the relative movement against a restoring force and the second (10, 40, 70) comprises a projection (18, 48) interacting with the locking part, wherein the locking part at the start of an opening movement of the door is displaceable by the projection against the restoring force, **characterised in that** the first element (9, 39) has a housing (19, 38) in which the locking part (21, 51) is mounted to be pivotable about an axle (26), wherein a bearing for the axle (26) is formed on the one hand by the housing (19, 38) of the first element (9, 39) and on the other hand by the support of the first element (9, 39).

2. Refrigerating appliance according to claim 1, **characterised in that** the locking part (21, 51, 81) has two inclined surfaces (23, 24; 53, 54; 83, 84), which face away from one another, for interaction with the projection (18, 48).

3. Refrigerating appliance according to one of the preceding claims, **characterised in that** the projection (18, 48) comprises a roller (17, 47, 77) rotatable about a pin.

4. Refrigerating appliance according to any one of the preceding claims, **characterised in that** the first element (9, 39, 69) has the appliance housing (8) as support and the second element (10, 40, 70) has the door (4, 5, 6) as support.

5. Refrigerating appliance according to claim 4, **characterised in that** the housing (49) of the first element surrounds a mounting bracket (58) of the door (5).

6. Refrigerating appliance according to claim 4, **characterised in that** the first element (9) has a second locking part (21; 83, 84) for interaction with a second projection (18).

7. Refrigerating appliance according to claim 6, **characterised in that** the second projection (18) is mounted on a second door of the refrigerating appliance.

8. Refrigerating appliance according to claim 6 or 7, **characterised in that** the restoring force on the two locking parts (21) is produced by one spring (22) acting on both.

9. Refrigerating appliance according to claim 8, **characterised in that** the spring (22) exerts respectively oppositely directed forces on the two locking parts (21).

## Revendications

1. Appareil frigorifique comprenant un boîtier d'appareil (8) et au moins une porte (4, 5, 6) qui entourent au moins un espace intérieur calorifugé (1, 2, 3), et comprenant un dispositif de sécurité de porte muni de deux éléments (9, 10 ; 39, 40 ; 69, 70) dont un (10, 40, 70) a la porte (4, 5, 6) comme support et l'autre (9, 39, 69) le boîtier d'appareil (8) comme support et qui exécutent un mouvement relatif lors de l'ouverture et de la fermeture de la porte (4, 5, 6), le premier (8, 39, 69) des deux éléments comprenant une partie en verrou (21, 51, 81) coulissante contre une force de rappel de manière transversale par rapport au mouvement relatif et le second (10, 40, 70) comprenant une saillie (18, 48) agissant en action réciproque avec la partie en verrou, la partie en verrou, au début d'un mouvement d'ouverture de la porte, pouvant être poussée par la saillie à l'opposé de la force de rappel, **caractérisé en ce que** le premier élément (9, 39) possède un boîtier (19, 38) dans lequel la partie en verrou (21, 51) est montée de manière orientable autour d'un axe (26), un palier pour l'axe (26) étant formé d'une part par le boîtier (19, 38) du premier élément (9, 39) et d'autre part par le support du premier élément (9, 39).

2. Appareil frigorifique selon la revendication 1, **caractérisé en ce que** la partie en verrou (21, 51, 81) présente deux surfaces obliques (23, 24 ; 53, 54 ; 83, 84) détournées l'une de l'autre, destinées à l'action réciproque avec la saillie (18, 48).

3. Appareil frigorifique selon l'une quelconque des revendications précédentes, **caractérisé en ce que** la saillie (18, 48) comprend un rouleau (17, 47, 77) rotatif autour d'un tourillon.

4. Appareil frigorifique selon l'une quelconque des revendications précédentes, **caractérisé en ce que** le premier élément (9, 39, 69) a le boîtier d'appareil (8) comme support et **en ce que** le second élément (10, 40, 70) a la porte (4, 5, 6) comme support.

5. Appareil frigorifique selon la revendication 4, **caractérisé en ce que** le boîtier (49) du premier élément comprend un angle de palier (58) de la porte (5).

6. Appareil frigorifique selon la revendication 4, **caractérisé en ce que** le premier élément (9) présente une seconde partie en verrou (21 ; 83, 84) pour l'action réciproque avec une seconde saillie (18).

7. Appareil frigorifique selon la revendication 6, **caractérisé en ce que** la seconde saillie (18) est montée sur une seconde porte de l'appareil frigorifique.

8. Appareil frigorifique selon la revendication 6 ou 7, **caractérisé en ce que** la force de rappel est générée sur les deux parties en verrou (21) au moyen d'un ressort (22) agissant sur les deux parties.

9. Appareil frigorifique selon la revendication 8, **caractérisé en ce que** le ressort (22) exerce sur les deux parties en verrou (21) des forces respectivement dirigées de manière opposée.
